# EUROPÄISCHE PATENTSCHRIFT

(11) **EP 2 800 833 B1**
(45) Veröffentlichungstag und Bekanntmachung des Hinweises auf die Patenterteilung: **20.07.2016**
(21) Anmeldenummer: 12773337.6
(22) Anmeldetag: 19.10.2012
(51) Int. Cl.: E01B 1/00, E01B 3/28

(54) **FESTE FAHRBAHN**
SLAB TRACK
VOIE FERRÉE SANS BALLAST

(30) Priorität: 03.01.2012 DE 102012000028
(43) Veröffentlichungstag der Anmeldung: 12.11.2014
(73) Patentinhaber: RAIL.ONE GmbH, 92318 Neumarkt (DE)
(72) Erfinder: SPITZNER, Gundolf, 92331 Parsberg (DE); SÄCKLER, Robert, 93138 Lappersdorf (DE); ROSSMANN, Hans-Christian, 13189 Berlin (DE)
(74) Vertreter: Dr. Gassner & Partner mbB
(86) Internationale Anmeldenummer: PCT/EP2012/070732
(87) Internationale Veröffentlichungsnummer: WO 2013/102504

(56) Entgegenhaltungen:
- WO-A2-2010/035958
- DE-A1-102006 055 307
- DE-U1- 29 611 823

## Beschreibung

Die Erfindung betrifft eine feste Fahrbahn, mit einem Betonschwellen und Schienen aufweisenden, auf einer Tragschicht aufgelagerten Gleisrost und Dübelsteinen zur Verankerung der Betonschwellen auf der Tragschicht.

Derartige feste Fahrbahnen werden von der Anmelderin seit einiger Zeit unter der Bezeichnung GETRAC (eingetragene Marke) angeboten. Es handelt sich dabei um eine feste Fahrbahn mit schotterlosem Oberbau, bei der die Tragschicht normalerweise aus Asphalt besteht. Diese Fahrbahn zeichnet sich durch eine direkte Auflagerung des Gleisrostes auf Asphalt aus. Die Verankerung der Betonschwellen auf der Asphaltschicht erfolgt mittels Dübelsteinen. Beim Einbau werden Schwellen auf der Asphaltschicht verlegt und mit dem Dübelstein aus hochfestem Spezialbeton dauerhaft elastisch verankert. Der Dübelstein ist so konzipiert, dass er auftretende Gleiskräfte in Längs- und Querrichtung in die Asphaltschicht abtragen kann. Die Asphaltschicht wird ähnlich wie im Straßenbau hergestellt, die Verlegung erfolgt in mehreren Lagen mit einem automatisch gelenkten Hochleistungsfertiger. Auf eine Schottertragschicht oder eine hydraulisch gebundene Tragschicht wird die bituminöse Tragschicht aufgebracht.

Eine Schwelle mit Dübelstein und ein Verfahren zur Herstellung einer festen Fahrbahn mit einer derartigen Schwelle ist aus der DE 102 30 740 A1 bekannt. Der Dübelstein dient als Verbindungselement zwischen der Schwelle und der Tragschicht, dazu weist die Betonschwelle an ihrer Unterseite eine Ausnehmung aus, in die der Dübelstein etwa bis zur Hälfte seiner Höhe eingesetzt ist. Die untere Hälfte des Dübelsteins ist in einer Aussparung in der Tragschicht eingesetzt und mit einem Füllmaterial vergossen.

Aus der EP 1 288 371 A2 ist eine Breitschwelle für eine feste Fahrbahn bekannt, die für feste Fahrbahnen mit der Bezeichnung GETRAC A3 vorgesehen ist. Die Betonschwellen weisen einen mittleren Bereich mit verringerter Breite auf, es handelt sich um Breitschwellen, die lediglich mit geringem Abstand zu einander angeordnet sind. Der zylinderförmige Dübelstein ist unterhalb der Breitschwelle einerseits in einer Ausnehmung unterhalb der Breitschwelle und andererseits in einer Ausnehmung der Tragschicht platziert und vergossen. Die Ausnehmung in der Asphalttragschicht ist rechteckig und überragt den mittleren Bereich der Schwelle mit verringerter Breite seitlich, um ein nachträgliches Verfüllen mit dem Füllmaterial zu ermöglichen.

DE-10 2006 055 307 A1 zeigt eine gattungsgemäße feste Fahrbahn gemäß Oberbegriff des Anspruchs 1.

Obwohl sich derartige feste Fahrbahnen, bei denen die Schwellen mit Dübelsteinen fixiert sind, in der Praxis sehr gut bewährt haben, wird der Einbauaufwand als hoch empfunden, da zunächst die Ausnehmung in der Tragschicht präzise hergestellt werden muss. Anschließend wird die Schwelle gemeinsam mit dem Dübelstein in beziehungsweise über der Ausnehmung platziert und der Dübelstein vergossen.

Der Erfindung liegt daher die Aufgabe zugrunde, eine feste Fahrbahn anzugeben, bei der der Herstellungsaufwand verringert ist.

Zur Lösung dieser Aufgabe ist bei einer festen Fahrbahn der eingangs genannten Art erfindungsgemäß vorgesehen, dass die Betonschwellen einen zwischen Schienenaufnahmen angeordneten mittleren Bereich mit verringerter Breite aufweisen, in dem an beiden Seiten der Betonschwelle ein auf der Tragschicht befestigter Dübelstein angeordnet ist.

Die Erfindung beruht auf der Erkenntnis, dass der Einbau einer festen Fahrbahn vereinfacht werden kann, indem Dübelsteine seitlich an der Betonschwelle angebracht werden. Dadurch entfällt die aufwendige Anbringung des Dübelsteins unterhalb der Schwelle, wobei der Dübelstein teilweise in einer Ausnehmung unterhalb der Schwelle und teilweise in einer Ausnehmung der Tragschicht angeordnet ist.

Erfindungsgemäß ist der Dübelstein als Trapezoid, das heißt als räumliches Trapez, ausgebildet. Vorzugsweise handelt es sich um ein symmetrisches Trapezoid, das auch um 180° gedreht eingesetzt werden kann.

Um den Einbau der erfindungsgemäßen festen Fahrbahn weiter zu erleichtern, ist es vorgesehen, dass der Dübelstein auf einer ebenen Oberfläche der Tragschicht fixiert ist. Dementsprechend entfällt die aufwendige Herstellung einer Ausnehmung in der Tragschicht, die bisher mit hoher Genauigkeit vorgenommen werden musste. Stattdessen wird die notwendige Fixierung der Schwelle auf der Tragschicht durch den Formschluss zwischen dem Dübelstein und der Schwelle erzielt, wobei der Dübelstein auf der ebenen Oberfläche der Tragschicht befestigt ist.

Der Dübelstein wird zudem mit einem Asphaltkleber beziehungsweise einem Betonkleber fixiert.

Bei der erfindungsgemäßen festen Fahrbahn wird es bevorzugt, dass sich der Bereich mit verringerter Breite in Richtung der Unterseite der Betonschwelle verjüngt. Der Querschnitt des Bereichs mit verringerter Breite ist somit an der Unterseite der Betonschwelle am kleinsten und vergrößert sich in Richtung der Oberseite der Betonschwelle. Diese verjüngte Form ermöglicht die formschlüssige Anordnung eines Dübelsteins, um die Schwelle mittels des Dübelsteins auf der Tragschicht zu befestigen.

Es liegt auch im Rahmen der Erfindung, dass die Betonschwelle als Monoblockbetonschwelle in Spannbetonbauweise ausgebildet ist. Die Betonschwelle ist somit als integrales Betonfertigteil mit vorgespannter Bewehrung ausgebildet, die in diesem Zustand auf der Tragschicht positioniert werden kann.

Die erfindungsgemäße Fahrbahn eignet sich besonders gut für Tragschichten, die als Asphalttragschicht oder Betontragschicht ausgebildet sind. Eine Weiterbildung der Erfindung sieht vor, dass bei der erfindungsgemäßen Fahrbahn an Kontaktflächen zwischen Dübelsteinen und dem Bereich mit verringerter Breite der Betonschwelle eine Zwischenlage angeordnet ist. Vorzugsweise kann die Zwischenlage aus einem Elastomer, einer Folie oder einem anderen nachgiebigen Material bestehen, wodurch Spannungsspitzen abgemindert werden. Dadurch wird verhindert, dass Spannungsspitzen zu Abplatzungen an der Betonschwelle führen.

In besonderen Fällen kann bei der festen Fahrbahn eine Verschraubung des Dübelsteins mit der Tragschicht vorgesehen sein, dazu kann in die Tragschicht ein Dübel eingebracht sein, in den ein den Dübelstein durchsetzender Ankerbolzen geschraubt ist.

Vorzugsweise ist der Dübelstein formschlüssig zwischen zwei benachbarten Betonschwellen gehalten.

Für die erfindungsgemäße feste Fahrbahn können praktisch beliebige Schwellen verwendet werden, sofern die Schwelle eine mittige Einschnürung aufweist.

Die Erfindung wird nachfolgend anhand von Ausführungsbeispielen unter Bezugnahme auf die Zeichnungen erläutert. Die Zeichnungen sind schematische Darstellungen und zeigen:
- Fig. 1: eine perspektivische Ansicht einer erfindungsgemäßen festen Fahrbahn;
- Fig. 2: einen Schnitt durch die in Fig. 1 gezeigte feste Fahrbahn in Längsrichtung;
- Fig. 3: eine vergrößerte Ansicht des in Fig. 2 gezeigten Dübelsteins;
- Fig. 4: eine Seitenansicht eines Dübelsteins;
- Fig. 5: den in Fig. 4 gezeigten Dübelstein um 90° gedreht;
- Fig. 6: eine Ansicht des Dübelsteins von Fig. 4 von oben;
- Fig. 7: eine perspektivische Ansicht des Dübelsteins von Fig. 4;
- Fig. 8: einen Schnitt durch eine erfindungsgemäße feste Fahrbahn mit dem in Fig. 4 gezeigten Dübelstein;
- Fig. 9: eine Ansicht der festen Fahrbahn von Fig. 8 in Längsrichtung; und
- Fig. 10: einen Ausschnitt der festen Fahrbahn von Fig. 8 in einer Ansicht von oben.

Die in Fig. 1 gezeigte feste Fahrbahn 1 besteht im Wesentlichen aus Betonschwellen 2, die als Monoblockschwelle in Spannbetonbauweise ausgebildet und mit geringem Abstand nebeneinander angeordnet sind. Jede Betonschwelle 2 trägt ein Schienenpaar, Schienen 3 sind mittels Schienenbefestigungen 4 an der Oberseite der Betonschwellen 2 befestigt. Die Betonschwellen 2 und die Schienen 3 bilden zusammen einen Gleisrost, der auf einer Tragschicht 5 aufgelagert ist. In dem dargestellten Ausführungsbeispiel ist die Tragschicht 5 als Asphalttragschicht ausgebildet, es sind jedoch auch andere Ausführungen möglich, bei denen die Tragschicht als Betontragschicht ausgebildet ist.

In Fig. 1 erkennt man, dass jede Betonschwelle einen zwischen den Schienenauflagen angeordneten Bereich 6 mit verringerter Breite aufweist, der sich nach unten, das heißt zur Unterseite der Betonschwelle 2, verjüngt.

Ein Dübelstein 7, der aus einem Spezialbeton besteht und als Trapezoid ausgebildet ist, ist in dem Bereich 6 mit verringerter Breite der Betonschwelle 2 angeordnet und auf der Tragschicht 5 mittels eines Asphaltklebers fixiert. In entsprechender Weise befindet sich ein weiterer Dübelstein an der gegenüberliegenden Seite der Betonschwelle 2, die in Fig. 1 nicht sichtbar ist. Der Dübelstein 7 weist sich nach unten verjüngende Seitenflächen auf, die exakt an die Seitenflächen des Bereichs 6 mit verringerter Breite der Betonschwelle 2 angepasst sind, auf. Das heißt, die schräg verlaufenden Kanten des Dübelsteins 7 und des Bereichs 6 mit verringerter Breite weisen denselben Neigungswinkel auf. Dementsprechend besteht zwischen dem Dübelstein 7 und dem Bereich 6 mit verringerter Breite der Betonschwelle ein Formschluss, der die Übertragung von Kräften ermöglicht. Somit können während des Betriebs auftretende Kräfte von den Schienen 3 über die Betonschwellen 2 und die Dübelsteine 7 in die Tragschicht 5 abgetragen werden. Es ist nicht erforderlich, dass jede Betonschwelle 2 seitlich durch zwei Dübelsteine 7 gehalten ist, in der Praxis genügt es, wenn es z. B. jede zweite, dritte oder vierte Betonschwelle seitlich durch zwei Dübelsteine fixiert ist.

Bei der Herstellung der festen Fahrbahn 1 wird der aus den Betonschwellen 2 und den Schienen 3 bestehende Gleisrost auf der Tragschicht 5 platziert, nach dem Ausrichten werden die ausgewählten Betonschwellen 2 durch Dübelsteine 7 fixiert, die jeweils paarweise an beiden Seiten der Betonschwelle 2 in dem Bereich 6 mit verringerter Breite angeordnet werden. Da die Kontur der Dübelsteine 7 exakt der Kontur der Betonschwelle 2 in diesem Bereich entspricht, wird ein formschlüssiger Verbund zwischen Betonschwelle 2 und Dübelstein 7 gebildet.

Fig. 2 zeigt einen Schnitt durch die feste Fahrbahn 1. Dort erkennt man, dass die beiden seitlich der Betonschwelle 2 angeordneten Dübelsteine einen sich in Richtung der Tragschicht 5 verringernden Querschnitt aufweisen, durch den Formschluss wird eine Bewegung der Betonschwelle 2 verhindert. Die Betonschwelle 2 ist somit zwischen den Dübelsteinen 7 formschlüssig gehalten.

Fig. 3 ist eine geschnittene Ansicht und zeigt den Dübelstein 7 in einer vergrößerten Ansicht. Man erkennt dort, dass der Dübelstein 7 mittels eines Asphaltklebers 8 auf der Tragschicht 5 fixiert ist. Im Kontaktbereich zwischen dem Dübelstein 7 und den Bereich 6 mit verringerter Breite der Betonschwelle 2 ist eine Zwischenlage 9 angeordnet, die aus einem Elastomer besteht und Spannungsspitzen verringert. Dadurch werden Abplatzungen an der Betonschwelle 2 vermieden.

Die Fig. 4 bis 7 zeigen ein zweites Ausführungsbeispiel eines Dübelsteins 10, der sich anders als der in dem ersten Ausführungsbeispiel gezeigte Dübelstein 7 nach oben verjüngt. In den Fig. 4 und 5 erkennt man, dass der Dübelstein 10 einen trapezförmigen Querschnitt aufweist, wobei sich die Querschnittsfläche von der Unterseite zur Oberseite hin verjüngt. In den Fig. 6 und 7 ist gezeigt, dass der Dübelstein 10 durch sechs Seitenflächen begrenzt wird, die Oberseite 11 des Dübelsteins 10 wird durch vier Flächen gebildet, die eine geringe Neigung aufweisen, in dem dargestellten Ausführungsbeispiel beträgt die Neigung ca. 1 %.

Die Neigung der vertikalen Flächen beträgt in dem dargestellten Ausführungsbeispiel 10:1. Im eingebauten Zustand ist der Dübelstein 10 von einem Elastomer (nicht gezeigt) umgeben.

Die Fig. 8, 9 und 10 zeigen eine feste Fahrbahn 12, bestehend aus Betonschwellen 2, Schienen 3 und Schienenbefestigungen 4, die jeweils denjenigen des ersten Ausführungsbeispiels entsprechen. Zwischen zwei benachbarten Betonschwellen 2 ist jeweils ein Dübelstein 10 angeordnet, wodurch die Betonschwellen 2 auf einer Tragschicht gehalten werden.

Darüber hinaus entspricht die feste Fahrbahn 12 im Wesentlichen der festen Fahrbahn 1 des ersten Ausführungsbeispiels, das in den Fig. 1 bis 3 gezeigt ist.

## Patentansprüche

1. Feste Fahrbahn (1), mit einem Betonschwellen (2) und Schienen (3) aufweisenden, auf einer Tragschicht (5) aufgelagerten Gleisrost und Dübelsteinen (7, 10) zur Verankerung der Betonschwellen (2) auf der Tragschicht (5), wobei die Betonschwellen (2) einen zwischen Schienenauflagen angeordneten mittleren Bereich (6) mit verringerter Breite aufweisen, in dem an beiden Seiten der Betonschwelle (2) ein auf der Tragschicht (5) befestigter Dübelstein (7, 10) angeordnet ist, **dadurch gekennzeichnet, dass** der Dübelstein (7, 10) als Trapezoid ausgebildet und auf einer ebenen Oberfläche der Tragschicht (5) mittels eines Asphaltklebers (8) oder mittels eines Betonklebers fixiert ist.

2. Feste Fahrbahn nach Anspruch 1, **dadurch gekennzeichnet, dass** sich der Bereich (6) mit verringerter Breite in Richtung der Unterseite der Betonschwelle (2) verjüngt.

3. Feste Fahrbahn nach Anspruch 1 oder 2, **dadurch gekennzeichnet, dass** die Betonschwelle (2) als Monoblockbetonschwelle in Spannbetonbauweise ausgebildet ist.

4. Feste Fahrbahn nach einem der vorangehenden Ansprüche, **dadurch gekennzeichnet, dass** die Tragschicht (5) als Asphalttragschicht oder Betontragschicht ausgebildet ist.

5. Feste Fahrbahn nach einem der vorangehenden Ansprüche, **dadurch gekennzeichnet, dass** an Kontaktflächen zwischen Dübelstein (7, 10) und dem Bereich (6) mit verringerter Breite der Betonschwelle (2) eine vorzugsweise aus einem Elastomer bestehende Zwischenlage (9) angeordnet ist.

6. Feste Fahrbahn nach einem der vorangehenden Ansprüche, **dadurch gekennzeichnet, dass** der Dübelstein (7, 10) formschlüssig zwischen zwei benachbarten Betonschwellen (2) gehalten ist.

## Claims

1. Non-ballasted track (1) with a track panel supported on a base course (5) having concrete sleepers (2) and rails (3), and anchor blocks (7, 10) for anchoring the concrete sleepers (2) on the base course (5), wherein the concrete sleepers (2) comprise a central region (6) with reduced width disposed between rail supports, in which an anchor block (7, 10) fastened on the base course (5) is disposed on either side of the concrete sleeper (2), **characterized in that** the anchor block (7, 10) is configured as trapezoid and fixed on a flat surface of the base course (5) by means of an asphalt adhesive (8) or by means of a concrete adhesive.

2. Non-ballasted track according to claim 1, **characterized in that** the region (6) with reduced width tapers in the direction of the underside of the concrete sleeper (2).

3. Non-ballasted track according to claim 1 or 2, **characterized in that** the concrete sleeper (2) is configured as mono block concrete sleeper in pre-stressed concrete.

4. Non-ballasted track according to one of the preceding claims, **characterized in that** the base course (5) is configured as asphalt base course or concrete base course.

5. Non-ballasted track according to one of the preceding claims, **characterized in that** an intermediate layer (9) preferably made of an elastomer is disposed on the contact surfaces between the anchor block (7, 10) and the region (6) with reduced width of the concrete sleepers (2).

6. Non-ballasted track according to one of the preceding claims, **characterized in that** the anchor block (7, 10) is retained between the two adjacent concrete sleepers (2) in a positively locked manner.

## Revendications

1. Voie ferrée sans ballast (1) comprenant une travée de voie supportée sur une couche porteuse (5) comportant des traverses en béton (2) et des rails (3) ainsi que des blocs d'ancrage (7, 10) pour ancrer les traverses en béton (2) sur la couche porteuse (5), en ce que les traverses en béton (2) présentent une zone (6) médiane de largeur réduite aménagée entre des supports de rails, dans laquelle un bloc d'ancrage (7, 10) fixé sur la couche porteuse (5) est disposé des deux côtés de la traverse en béton (2), **caractérisée en ce que** le bloc d'ancrage (7, 10) est réalisé sous forme de trapézoïde et fixé sur une surface plane de la couche porteuse (5) au moyen d'une colle à asphalte (8) ou au moyen d'une colle à béton.

2. Voie ferrée sans ballast selon la revendication 1, **caractérisée en ce que** la zone (6) de largeur réduite se rétrécit vers la face inférieure de la traverse en béton (2).

3. Voie ferrée sans ballast selon la revendication 1 ou 2, **caractérisée en ce que** la traverse en béton (2) est réalisée comme traverse monobloc en béton précontraint.

4. Voie ferrée sans ballast selon l'une des revendications précédentes, **caractérisée en ce que** la couche porteuse (5) est réalisée comme couche porteuse en asphalte ou couche porteuse en béton.

5. Voie ferrée sans ballast selon l'une des revendications précédentes, **caractérisée en ce qu'**une couche intermédiaire (9) existante, de préférence consistant en un élastomère, est disposée sur les surfaces de contact entre le bloc d'ancrage (7, 10) et la zone (6) de largeur réduite de la traverse en béton (2).

6. Voie ferrée sans ballast selon l'une des revendications précédentes, **caractérisée en ce que** le bloc d'ancrage (7, 10) est maintenu de manière solidaire entre deux traverses en béton (2) adjacentes.
